# EUROPÄISCHE PATENTSCHRIFT

(11) **EP 2 439 813 B1**
(45) Veröffentlichungstag und Bekanntmachung des Hinweises auf die Patenterteilung: **06.11.2013**
(21) Anmeldenummer: 11007389.7
(22) Anmeldetag: 10.09.2011
(51) Int. Cl.: H01Q 1/28, H01Q 15/14, H01Q 1/34, H01Q 17/00, F41H 3/00, F41J 2/00, F42B 5/15, F42B 12/70

(54) **Täuschkörper zum Schutz von Objekten**
Decoy for protecting objects
Corps d'illusion pour la protection d'objets

(30) Priorität: 07.10.2010 DE 102010047860
(43) Veröffentlichungstag der Anmeldung: 11.04.2012
(73) Patentinhaber: Rheinmetall Waffe Munition GmbH, 29345 Unterlüss (DE)
(72) Erfinder: Schmitz, Jürgen, Dr., 38518 Gifhorn (DE)
(74) Vertreter: Dietrich, Barbara

(56) Entgegenhaltungen:
- EP-A1- 0 520 677
- GB-A- 2 433 841
- GB-A- 2 459 526
- US-A- 4 406 227

## Beschreibung

Die Erfindung betrifft einen Täuschkörper zum Schutz von Objekten mittels Absorption elektromagnetischer Strahlung und beschäftigt sich mit einem Täuschkörper als Gegenmaßnahme zum Schutz von Objekten gegen radargestützte Raketen, Flugkörper oder dergleichen Flugobjekte, insbesondere mit der Schaffung eines Täuschkörpers zur Ausbildung einer Schutzwolke oder Schutzwand, mit der hochfrequente, nichtsichtbare Strahlungen absorbiert werden können. Zur Schaffung einer derartigen Wolke ist der Einsatz von chiralen Materialien im Täuschkörper vorgesehen. Um eine effektiv wirkende Wolke auch in hochfrequenten Bereich zu schaffen, wird die Wirkung von insbesondere chiralen radarabsorbierenden Materialien erhöht. Des Weiteren beschäftigt sich die Erfindung mit der Erhöhung der Wirkung dieser Täuschkörper durch Verwendung von frequenzspezifisch angepassten chiralen, radarabsorbierenden Materialien (CHIRRAM).

Bei Angriffen einer radargestützten Rakete etc., insbesondere auf mobilen Plattformen, wie Schiffe, Flugzeuge und Fahrzeuge als auch stationären Gebäuden sind mehrere Gegenmaßnahmen bekannt.

In einer ersten Variante sieht man als Gegenmaßnahme den Abschuss sogenannter Düppel aus metallischen Fasern, wie Staniol, zur Ausbildung einer Wolke vor, die einen größeren Radarquerschnitt hat als das ursprüngliche Ziel (http://de.wikipedia.org./wiki/Düppel (Radartäuschung)), US 6,8.76,320, US 2008/0198060, U.S 2009/02511353, GB 245 95 26).

Alternativ werden auch Flugkörper verschossen, die das ankommende Radarsignal aufnehmen, analysieren und ein Täuschsignal senden (US 5,388,783, US 6,628,239, US 2009/0189799) oder ein ankommendes Signal retrodirektiv abstrahlen (Radarcomer, VAN-Atta-Array, US 3,496,570, US 3,731,313, US 3,938,151).

Eine direkte Bekämpfungsart ist das Verschießen von Raketen durch eigene Waffensysteme, wie Maschinenkanonen.

Auch Jammer kommen zum Einsatz, die das ankommende Radarsignal aufnehmen, analysieren und dann ein Täuschsignal senden (US 3,258,771, US 3,896,438, US 3,958,241, US 4,126,862, US 4,646,098).

Hier stellt sich die Erfindung die Aufgabe, einen einfachen Täuschkörper aufzuzeigen, der zum Schutz eines Objektes eingesetzt werden kann.

Gelöst wird die Aufgabe mit den Merkmalen des Patentanspruchs 1. Vorteilhafte Ausführungen sind in den Unteransprüchen aufgeführt.

Hier greift die Erfindung auf neuere Maßnahmen zur Tarnung von Objekten zurück, der sogenannten Tarnkappentechnologie, wobei auf den Oberflächen der Objekte bzw. Plattformen aufgebracht sind, die aus absorbierenden Materialien in Dickschicht- oder Komposit-Technologie bestehen. Dabei handelt es sich um isotrope Medien und Dielektrika, wie Salisbury Screen, Jaumann Absorber, Dallenbach Layer aus extrudierten/geschäumten Kunststoffen, Graphiten (http://de.wikipedia.org/wiki/Tarnkappentechnik, US 4,606,848). Auch magnetische Absorber und anisotrope Medien, wie Ferrite (US 3,662,387) sowie bianisotrope, chirale Absorber finden Einsatz (US 4,606,848).

Grundsätzlich sind hochfrequenzabsorbierende Materialien auf spezifische Frequenzbänder ausgelegt. Bei der Tarnkappentechnologie beispielsweise entspricht der Radarquerschnitt eines F-117 Jets etwa dem eines Insektes bei 10 GHz. Bei Frequenzen von unter 2 GHz reduziert sich jedoch das absorbierende Verhalten und wird stark abhängig von der Schichtdicke und Wahl des absorbierenden Materials. Diese beeinflussen jedoch maßgeblich die Kosten, die Masse sowie Manövrierfähigkeit eines insbesondere mobilen Systems gegen radargestützte Flugkörper. Auch wird nur ein frequenzeingeschränkter Schutz gewährleistet.

Der Erfindung liegt daher die Idee zugrunde, einen Täuschkörper zu schaffen, der hochfrequente (nichtsichtbare) elektromagnetische Strahlungen ähnlich der Tarnung absorbieren kann, sodass ein zu schützendes Objekt hinter einer durch die Täuschkörper geschaffenen Tarn-Wolke für ein radargelenktes Flugobjekt etc. nicht sichtbar ist. Damit wird im Gegensatz zu bekannten Schutzmaßnahmen kein Scheinziel erzeugt, sondern das Objekt selbst "versteckt".

Zur Schaffung einer derartigen Wolke ist der Einsatz von chiralen Materialien im Täuschkörper vorgesehen. Um eine effektiv wirkende Wolke auch in hochfrequenten Bereich zu schaffen, wird die Wirkung von insbesondere chiralen radarabsorbierenden Materialien erhöht. Dazu gibt es beispielsweise mehrere Ansätze. Als einfach beherrschbar haben sich die Erhöhungen der wirksamen Schichtdicken, insbesondere bei Frequenzen unterhalb von 2 GHz, gezeigt. Auch der Einsatz von chiralen Metallhelices frequenzspezifischer Größe ermöglichen - je nach Einsatz der Flugkörper-Radare - die Anpassung der Wolke auf den Radarsuchkopf.

Letztgenannter Ansatz - der Einsatz von metallischen Helices - soll nunmehr näher betrachtet werden.

Ein chirales Material wird üblicherweise durch eine Vielzahl regellos orientierter, elektrisch leitender chiraler Objekte gebildet, die in ein homogenes isolierendes Wirtsmaterial - zum Beispiel PU-Schäume - eingebettet sind.

Chirale Objekte, wie beispielsweise ein metallischer Helix, weisen eine Wechselwirkung mit einer elektromagnetischen Welle auf. Das elektrische Wechselfeld influenziert Ladungen, die einen Strom zur Folge haben, der nicht nur in den geraden Stücken der Helix fließt, sondern auch im kreisförmigen Segment. Folglich kommt es neben der elektrischen auch zu einer magnetischen Polarisation. Die vom magnetischen Wechselfeld induzierte Spannung führt analog zu einer magnetischen und einer zusätzlichen elektrischen Polarisation mit umgekehrten Vorzeichen.

Ein Material, aufgebaut aus chiralen Objekten ist somit in der Lage, sowohl die elektrische Verschiebungsdichte als auch die magnetische Induktion über elektrische Feldstärke und magnetische Feldstärke zu beeinflussen, was in der Praxis auch als magneto-elektrische Kopplung bezeichnet wird.

Ist das chirale Objekt beispielsweise ein Kupferhelix, so hat sich gezeigt, dass dieser für sich oder im Ensemble nur für bestimmte Frequenzen einer anregenden elektromagnetischen Welle in Resonanz ist (kommt). Infolge dessen ist ein dispersives Verhalten des chiralen Materials zu erwarten. Der qualitative Verlauf der komplexen Stoffparameter - Permittivität, Permeabilität und Chiralität als Funktion der Frequenz - gibt die Materialresonanzen an.

Die Imaginärteile, die Verlusten entsprechen, besitzen ihr Maximum in der Resonanz. Diverse frequenzabhängige Reflexionen bei verschiedenen chiralen Absorbern zeigt beispielsweise die US 5,202,535 auf.

Diese chiralen Objekte können beispielsweise durch Ausstoß und Bildung einer sogenannten chiralen Wolke entsprechender Dichte und Dimensionen oder mit frequenzspezifischer Größe der chiralen Metallhelices umgesetzt werden. Ein bevorzugt impulsartiger Ausstoß und Beschleunigung der letztgenannten Metallhelices kann durch Abschuss von Granaten, Munition, Flugkörper, Wirkkörper oder dergleichen geschaffen werden, welche die Helices definiert ausstoßen. Ein Ausstoß mittels Luftdruck, d.h., mit Hilfe von zwischengespeichertem komprimiertem Gas ist gleichfalls möglich. Mit Pumpen, Gebläsen, Kompressoren etc. ist neben einem impulsartigen Ausstoß ein dauerhaftes Ausstoßen realisierbar. Weitere Möglichkeiten sind Katapulte, Bögen etc., also mittels Federkraft oder dergleichen vorgespannte Systeme, sowie Railguns (schlagartige elektromechanische Umformung gespeicherter elektrischer Energie) und Kombinationen der vorgenannten Möglichkeiten.

Damit soll ein flexibler Einsatz von Täuschkörpern gegenüber Radarerkennungen geschaffen werden - basierend auf die Ausbildung einer Wolke mit einem erhöhten oder verkleinerten Radarquerschnitt geschaffen durch chirale Objekte. Das System ermöglicht zugleich eine einfache Nachrüstbarkeit für jegliche zu schützende Objekte sowie die Nutzung der vorhandenen Ausstoßmechanismen.

Anhand eines einfachen Ausführungsbeispiels mit Zeichnung soll die Erfindung näher erläutert werden. Es zeigt:
- Fig. 1: eine prinzipielle Darstellung der Ausbildung einer chiralen Wolke,
- Fig. 1a: eine Darstellung der Wechselwirkung einer Helix aus Fig. 1,
- Fig. 2 a-c: Anwendungen für die chirale Wolke aus Fig. 1.

Fig. 1 zeigt eine ausgebildete chirale Wolke 1, die aus Täuschkörpern 2, hier aus wenigstens einem metallischen Helix 2a, gebildet wird. Die chirale Wolke 1 selbst wird in Ausmaß und Wirkung entsprechend der Dichte (Anzahl, Menge) und Dimensionierung (bauliche Abmessungen) der Helices 2a bestimmt.

Fig. 1a zeigt das Verhalten von magnetischem Wechselfeld H und elektrischem Wechselfeld E beim Auftreffen einer entsprechenden Strahlung anhand einer metallischen Helix mit einer Windung. Mit P ist die elektrische Polarisation, mit M die magnetische Polarisation gekennzeichnet. Der Strom i wirkt in der Darstellung von unten auf den Helix 2a ein.
Zur Erhöhung der Wirkung der Wolke 1 werden bevorzugt metallische Helices 2a unterschiedlicher Dichte, Größe und / oder Anordnung ausgestoßen.

Es besteht die Möglichkeit, mit den metallischen Helices 2a eine chirale Wolke 1 auszubilden, die den Radarquerschnitt aufgrund der Absorption der elektromagnetischen Wellen derart verkleinert, sodass entweder benachbarte Strukturen oder kein Ziel (Objekt 3-5) erfasst werden. Das eigentliche Objekt 3-5 ist hinter der chiralen Wolke 1 verborgen und kann sich im Schatten der Wolke 1 aus der Gefahrenzone entfernen. Der Schutz bzw. die Schutzzeit kann durch Vergrößerung der Wolke 1 verlängert werden. Entsprechend der Entfernungsrichtung des Objektes 3-5 kann der Verlauf der Wolke 1 gelegt werden durch Ausstoßen von nachfolgenden Täuschkörpern 2.

Das Ausstoßen kann wie bereits beschrieben mit Hilfe unterschiedlicher Vorrichtungen erfolgen. Bevorzugt wird ein impulsartiger Ausstoß sowie Beschleunigung.

Anwendungen findet eine derartige Wolke 1 beispielsweise zum Tarnen eines Schiffes 3, eines Fahrzeuges 4 und / oder eines Flugzeuges 5 (Fig. 2a-c). Spätestens mit dem Erkennen einer Gefahr 6, hier ein Flugkörper, werden über eine nicht näher dargestellte Vorrichtung die Täuschkörper 2 ausgestoßen, sodass sie ihrer Aufgabe entsprechend die chirale Wolke 1 zwischen dem zu schützenden Objekt 3-5 bilden. Diese absorbiert die vom Flugkörper 6 ausgesendete Strahlung 7 derart, dass das Flugobjekt 6 das zu schützende Objekt 3-5 als solches nicht "sieht" also wahrnimmt.

Es versteht sich, dass die vorgeschlagene Idee sich auch auf Bedrohungen anwenden lässt, die mittels separat angestrahlter und am Objekt 3-5 reflektierter Strahlung arbeiten, ähnlich endphasengelenkter Flugkörper (DE 196 04 745 C1). In diesem Fall fängt die Wolke 2 die vom Objekt 3-5 reflektierte Strahlung ab, absorbiert diese, sodass die gesteuerte Bedrohung das Objekt 3-5 ebenfalls nicht "sehen" kann (nicht näher dargestellt).

## Patentansprüche

1. Chirale Wolke (1) mit Täuschkörpern (2) zum Schutz eines Objektes (3-5) stationärer als auch mobiler Art (3-5) durch Ausbildung einer Wolke vor einer radargestützten Bedrohung (6), wobei Helices (2a) Täuschkörper (2) der chiralen Wolke (1) bilden, wodurch die von der Bedrohung (6) ausgesendete elektromagnetische Strahlung oder eine zu empfangende Strahlung absorbiert wird.

2. Chirale Wolke nach Anspruch 1, **dadurch gekennzeichnet, dass** die Helices (2a) metallische Helices (2a) sind.

3. Chirale Wolke nach Anspruch 2, **dadurch gekennzeichnet, dass** die metallischen Helices (2a) Kupferhelices sind.

4. Verfahren zum Schutz eines Objektes (3-5) stationärer als auch mobiler Art vor einer radargeschützten Bedrohung (6) durch Ausbildung einer chiralen Wolke (1), wobei Helices (2a) Täuschkörper (2) der chiralen Wolke (1) bilden, wodurch die von der Bedrohung (6) ausgesendete elektromagnetische Strahlung oder eine zu empfangende Strahlung absorbiert wird.

5. Verfahren nach Anspruch 4, **dadurch gekennzeichnet, dass** die chirale Wolke (1) selbst in Ausmaß und Wirkung entsprechend der Dichte, wie Anzahl, Menge, und Dimensionierung, wie bauliche Abmessungen der Helices (2a) bestimmt wird.

6. Verfahren nach Anspruch 5, **dadurch gekennzeichnet, dass** zur Erhöhung der Wirkung der Wolke (1) bevorzugt metallische Helices (2a) unterschiedlicher Dichte, Größe und / oder Anordnung ausgestoßen werden.

7. Verfahren nach Anspruch 4 oder 5, **dadurch gekennzeichnet, dass** die Möglichkeit besteht, mit den metallischen Helices (2a) eine chirale Wolke (1) auszubilden, die den Radarquerschnitt aufgrund der Absorption der elektromagnetischen Wellen derart verkleinert, sodass entweder benachbarte Strukturen oder kein Objekt (3-5) erfasst werden.

8. Verfahren nach einem der Ansprüche 4 bis 7, **dadurch gekennzeichnet, dass** entsprechend der Entfernungsrichtung des Objektes (3-5) der Verlauf der Wolke (1) gelegt werden kann durch Ausstoßen von nachfolgenden Täuschkörpern (2).

9. Verfahren nach einem der Ansprüche 4 bis 8, **dadurch gekennzeichnet, dass** ein bevorzugt impulsartiger Ausstoß und Beschleunigung der metallischen Helices (2a) durch Abschuss von Granaten, Munition, Flugkörper, Wirkkörper oder dergleichen geschaffen werden kann, welche die Helices (2a) definiert ausstoßen.

## Claims

1. Chiral cloud (1) with decoys (2) for protecting an object (3-5) of stationary as well as mobile type (3-5) by forming a cloud in front of a radar-assisted threat (6), in which helices (2a) form decoys (2) of the chiral cloud (1), as a result of which the electromagnetic radiation emitted by the threat (6) or radiation to be received is absorbed.

2. Chiral cloud according to Claim 1, **characterized in that** the helices (2a) are metallic helices (2a).

3. Chiral cloud according to Claim 2, **characterized in that** the metallic helices (2a) are copper helices.

4. Method for protecting an object (3-5) of stationary as well as mobile type in front of a radar-assisted threat (6) by forming a chiral cloud (1), in which helices (2a) form decoys (2) of the chiral cloud (1), as a result of which the electromagnetic radiation emitted by the threat (6) or radiation to be received is absorbed.

5. Method according to Claim 4, **characterized in that** the chiral cloud (1) is itself determined in extent and effect in accordance with the density, such as number, quantity, and dimensioning, such as structural dimensions of the helices (2a).

6. Method according to Claim 5, **characterized in that** in order to increase the effect of the cloud (1) it is preferred to eject metallic helices (2a) of different density, size and/or arrangement.

7. Method according to Claim 4 or 5, **characterized in that** there is the possibility of forming with the aid of the metallic helices (2a) a chiral cloud (1) which reduces the radar cross section on the basis of the absorption of the electromagnetic waves in such a way that either adjacent structures or no object (3-5) are/is detected.

8. Method according to one of Claims 4 to 7, **characterized in that** it is possible, in accordance with the range direction of the object (3-5), to define the course of the cloud (1) by ejection of subsequent decoys (2).

9. Method according to one of Claims 4 to 8, **characterized in that** a preferably pulsed ejection and acceleration of the metallic helices (2a) can be produced by firing shells, munition, missiles, active bodies or the like, which eject the helices (2a) in a defined fashion.

## Revendications

1. Nuée chirale (1) comprenant des leurres (2) pour protéger un objet (3-5) de nature fixe et aussi mobile (3-5) en formant une nuée face à une menace (6) assistée par radar, des hélices (2a) formant les leurres (2) de la nuée chirale (1), ce qui provoque l'absorption du rayonnement électromagnétique émis par la menace (6) ou d'un rayonnement à recevoir.

2. Nuée chirale selon la revendication 1, **caractérisée en ce que** les hélices (2a) sont des hélices métalliques (2a).

3. Nuée chirale selon la revendication 2, **caractérisée en ce que** les hélices métalliques (2a) sont des hélices en cuivre.

4. Procédé pour protéger un objet (3-5) de nature fixe et aussi mobile face à une menace (6) assistée par radar en formant une nuée chirale (1), des hélices (2a) formant les leurres (2) de la nuée chirale (1), ce qui provoque l'absorption du rayonnement électromagnétique émis par la menace (6) ou d'un rayonnement à recevoir.

5. Procédé selon la revendication 4, **caractérisé en ce que** l'étendue et l'effet de la nuée chirale (1) sont autodéterminés en fonction de la densité, comme le nombre, la quantité, et le dimensionnement, comme les dimensions structurelles, des hélices (2a).

6. Procédé selon la revendication 5, **caractérisé en ce que** pour augmenter l'effet de la nuée (1), des hélices (2a) de préférence métalliques ayant des densités, des tailles et/ou des arrangements différents sont éjectées.

7. Procédé selon la revendication 4 ou 5, **caractérisé en ce qu'**il existe la possibilité de former avec les hélices métalliques (2a) une nuée chirale (1) qui, en raison de l'absorption des ondes électromagnétiques, réduit la section radar de telle sorte que soient détectés soit les structures voisines, soit aucun objet (3-5).

8. Procédé selon l'une des revendications 4 à 7, **caractérisé en ce que** le tracé de la nuée (1) peut être défini par éjection des leurres (2) suivants en fonction de la direction d'éloignement de l'objet (3-5).

9. Procédé selon l'une des revendications 4 à 8, **caractérisé en ce qu'**une éjection et une accélération de préférence impulsionnelles des hélices métalliques (2a) peut être obtenue en tirant des grenades, des munitions, des missiles, des corps actifs ou similaire, lesquels éjectent les hélices (2a) de manière définie.
